# EUROPÄISCHE PATENTANMELDUNG

(11) **EP 3 560 623 A1**
(43) Veröffentlichungstag der Anmeldung: **30.10.2019**
(21) Anmeldenummer: 19165551.3
(22) Anmeldetag: 27.03.2019
(51) Int. Cl.: B21J 5/00, B21J 9/02, B21K 1/30

(54) **VERFAHREN UND VORRICHTUNG ZUR HERSTELLUNG EINES ENDPRODUKTS AUS EINEM ZWISCHENPRODUKT MITTELS UMFORMUNG**

(30) Priorität: 26.04.2018 DE 102018110119
(71) Anmelder: Universität Stuttgart, 70174 Stuttgart (DE)
(72) Erfinder: Weiß, André, 70597 Stuttgart (DE); Liewald, Prof. Dr. Mathias, 71384 Weinstadt (DE); Felde, Alexander, 71679 Asperg (DE); Missal, Nadezda, 70825 Korntal-Münchingen (DE); Weiß, Alexander, 74579 Fichtenau (DE)
(74) Vertreter: Schmid, Wolfgang

(57) **Zusammenfassung**

Ein Verfahren zur Herstellung eines Endprodukts (1) aus einem Zwischenprodukt (2) mittels Umformung weist die folgenden Verfahrensschritte auf:
- Erzeugen des Zwischenprodukts (2), das wenigstens eine Vorform (2a) wenigstens eines an dem Endprodukt (1) anzuformenden Vorsprungs (1a) aufweist,
- Umformen des Zwischenprodukts (2) zu dem den wenigstens einen Vorsprung (1a) aufweisenden Endprodukt (1) mittels eines Umformwerkzeugs (3), das wenigstens einen Formhohlraum (3a) zur Erzeugung des wenigstens einen Vorsprungs (1a) aufweist.

Das Zwischenprodukt (2) wird bei der Umformung zu dem Endprodukt (1) so gegenüber dem Umformwerkzeug (3) positioniert, dass die Vorform (2a) gegenüber dem Formhohlraum (3a) derart versetzt ist, dass bei der Umformung der Vorform (2a) zu dem Vorsprung (1a) das den Vorsprung (1a) bildende Material zumindest teilweise seitlich in den Formhohlraum (3a) fließt.

## Beschreibung

Die Erfindung betrifft ein Verfahren zur Herstellung eines Endprodukts aus einem Zwischenprodukt mittels Umformung nach der im Oberbegriff von Anspruch 1 näher definierten Art. Des Weiteren betrifft die Erfindung eine Vorrichtung zur Durchführung des Verfahrens.

Aus dem allgemeinen Stand der Technik sind gattungsgemäße Verfahren und dafür verwendete Vorrichtungen bekannt. Bei den Vorrichtungen handelt es sich meist um Folgewerkzeuge, mit denen aus einem Rohling in mehreren Umformschritten ein Endprodukt hergestellt wird. Auf diese Weise wird ein zu hoher Umformgrad bei den einzelnen Umformschritten vermieden.

Verzahnungen können mit Hilfe der unterschiedlichsten Fertigungsverfahren hergestellt werden. Unter anderem ist es bekannt, hierfür Kaltumformverfahren einzusetzen. Eine solche bei der Herstellung von Verzahnungen eingesetzte Kaltumformung führt häufig zu einer nicht ausreichenden Füllung des Formhohlraums, so dass die gewünschte Maßhaltigkeit der Bauteile nicht erreicht werden kann. Wenn eine ausreichende Formfüllung erreicht wird, sind hierzu sehr hohe Presskräfte nötig, was wiederum zu einer sehr hohen Flächenpressung und damit zu einer erheblichen Werkzeugbeanspruchung führt.

Alternativ können derartige Bauteile auch mittels Warmumformung hergestellt werden, was gegebenenfalls höhere Formfüllungen ermöglicht, jedoch relativ teuer ist, da das Presswerkzeug mit einer Einrichtung zur Bauteilerwärmung ausgestattet sein muss, die mit hohen Kosten verbunden ist und außerdem einen flexiblen Einsatz des Werkzeugs erschwert. Meist entsteht durch die Wärmeeinbringung außerdem ein Verzug, wodurch sich die Maßhaltigkeit der damit hergestellten Bauteile verschlechtert. Daher wird das Zahnrad am Ende der Bearbeitung meist noch zusätzlich kalt kalibriert.

Aus den oben genannten Gründen wird in der Praxis nach dem Umformen meist ein zerspanendes Verfahren eingesetzt, um solche Verzahnungen mit einer ausreichenden Form- und Maßhaltigkeit herstellen zu können. Die zusätzliche zerspanende Bearbeitung oder das kalte Kalibrieren ist jedoch mit teilweise erheblichen Kosten verbunden und verkompliziert die Herstellung der Bauteile.

Kleine Konturen bzw. Erhebungen oder Vertiefungen werden häufig auch mittels eines konventionellen Prägeprozesses erzeugt.

Die DE 197 50 184 A1 beschreibt ein Verfahren zur Herstellung von Innenverzahnungen in rotationssymetrischen Hohlformen durch plastisches Kaltumformen sowie ein Umformwerkzeug zum Durchführen dieses Verfahrens. Die Verzahnung wird dabei schrittweise umgeformt, um die Presskraft bei den einzelnen Umformschritten zu verringern. Allerdings ist das Verfahren recht aufwändig und damit teuer.

Aus der DE 10 2005 018 127 A1 ist die Herstellung einer Stirnverzahnung an einem Kupplungselement bekannt. Dieses dient zum Übertragen von Drehmomenten um eine Drehachse, wobei die Stirnverzahnung axial in eine entsprechende Gegenverzahnung greift. Die Stirnverzahnung weist Zähne aus spanlos plastisch geformtem Material auf.

DE 10 2005 019 731 A1 beschreibt eine Nabe einer Radlagereinheit mit einem auf der Nabe sitzenden Innenring. Die Nabe weist einen Bund mit einer Verzahnung auf, die anteilig aus dem Material des Innenrings geformt ist.

Ein Verfahren zur Herstellung von radialen Stirnverzahnungen in Werkstücken für Kugelschalen für Gleichlaufgelenke ist aus der DE 10 2005 054 023 B3 bekannt. Dabei werden eine Lagerfläche und eine Stirnfläche spanabhebend bearbeitet und das Werkstück wird an einer der spanabhebend bearbeiteten Flächen aufgenommen und die radiale Stirnverzahnung wird eingeformt.

In der DE 10 2016 002 542 B3 ist ein Verfahren zur Herstellung von innenverzahnten Schiebemuffen beschrieben, bei dem die Zahnprofile der Innenverzahnung der Schiebemuffenhalbzeuge mittels eines Kaltumformverfahrens hergestellt werden.

Die DE 102 13 509 A1 betrifft ein Verfahren zur Herstellung eines ringförmigen Teiles mit einer Innenverzahnung.

Aus der EP 2 551 033 B1 ist ein Verfahren zur Formung einer Frontverzahnung auf einem Innenring einer Radnabe mittels plastischer Verformung bekannt.

Auch mit den in den genannten Dokumenten beschriebenen Verfahren ist es jedoch nicht möglich, Verzahnungen bzw. allgemein Vorsprünge durch Kaltumformung auf wirtschaftliche Weise und mit einer ausreichenden Maßhaltigkeit der Bauteile herzustellen.

Es ist daher Aufgabe der vorliegenden Erfindung, ein Verfahren und eine Vorrichtung zu Herstellung eines wenigstens einen Vorsprung aufweisenden Endprodukts aus einem Zwischenprodukt mittels Umformung herzustellen, das wirtschaftlich betrieben werden kann und eine hohe Form- und Maßgenauigkeit der Bauteile, insbesondere der daran angeformten Vorsprünge gewährleistet.

Erfindungsgemäß wird diese Aufgabe durch die in Anspruch 1 genannten Merkmale gelöst.

Das erfindungsgemäße Verfahren beruht auf einer gezielten Vorverteilung des Materials des Zwischenprodukts und einer entsprechenden Positionierung des Zwischenprodukts relativ zu dem Umformwerkzeug, so dass bei der nachfolgenden Umformung, bei der aus dem Zwischenprodukt das Endprodukt gebildet wird, ein zumindest teilweise seitliches Fließen des den Vorsprung des Endprodukts bildenden Materials, also des beim Zwischenprodukt die Vorform bildenden Materials, in den Formhohlraum gewährleistet ist. Insbesondere kommt es dabei zu einem homogenen Fließen des Materials in den Formhohlraum in seitlicher Richtung, d.h. in einer von der Richtung, in der die Presskraft aufgebracht wird, abweichenden Richtung.

Es hat sich für die Erfinder in überraschender Weise herausgestellt, dass ein solches seitliches Fließen des Materials in den Formhohlraum zu einer wesentlich besseren Füllung des Formhohlraums mit dem den Vorsprung bildenden Material führt, weshalb das erfindungsgemäße Verfahren eine gleichermaßen exakte wie wirtschaftliche Herstellung des Endprodukts ermöglicht.

Das erfindungsgemäße Verfahren ermöglicht außerdem eine Verringerung der für die Umformung notwendigen Presskraft, wodurch das Umformwerkzeug wesentlich weniger belastet wird und damit bestimmte Bauteile überhaupt erst rein umformtechnisch hergestellt werden können.

Das erfindungsgemäße Verfahren bietet unter anderem auch bei der Herstellung kleinerer Konturen bzw. Erhebungen oder Vertiefungen große Vorteile, da insbesondere auch filigrane Konturen sicher erzeugt werden können.

In einer sehr vorteilhaften Weiterbildung der Erfindung kann vorgesehen sein, dass das Zwischenprodukt so gegenüber dem Umformwerkzeug positioniert wird, dass beim Umformen des Zwischenprodukts zu dem Endprodukt die Vorform als erstes mit einer nicht zu dem Formhohlraum gehörenden Oberfläche des Umformwerkzeugs in Kontakt kommt. Dadurch wird das erfindungsgemäße zumindest teilweise seitliche Fließen des Materials in den Formhohlraum auf sehr zuverlässige Art und Weise gewährleistet, da aufgrund der geringen anfänglichen Kontaktflächen zwischen Werkzeugaktivfläche und Werkstückvorform bereits sehr geringe Kräfte zu den für das Fließen des Materials erforderlichen Spannungen führt.

Eine weitere sehr vorteilhafte Ausgestaltung der Erfindung kann darin bestehen, dass das Zwischenprodukt derart gegenüber dem Umformwerkzeug positioniert wird, dass die Vorform wenigstens annähernd vollständig neben und unmittelbar benachbart zu dem Formhohlraum angeordnet ist. Diese Anordnung der Vorform des Zwischenprodukts gegenüber dem Formhohlraum ist eine Möglichkeit, beim nachfolgenden Umformen des Zwischenprodukts zu dem Endprodukt das gewünschte seitliche Fließen in den Formhohlraum sicherzustellen.

Ein sehr wirtschaftliches Verfahren ergibt sich, wenn in einer weiteren vorteilhaften Ausgestaltung der Erfindung das Zwischenprodukt mittels Umformen aus einem Rohling hergestellt wird.

Eine weitere Verbesserung der Wirtschaftlichkeit des erfindungsgemäßen Verfahrens ergibt sich, wenn das Umformen des Endprodukts aus dem Zwischenprodukt in einem dem Umformen des Zwischenprodukts aus dem Rohling unmittelbar nachfolgenden Umformschritt durchgeführt wird, da auf diese Weise die einzelnen Verfahrensschritte mit ein und derselben Anlage, beispielsweise in einem Folgewerkzeug, durchgeführt werden können. Eine solche Vorgehensweise ermöglicht außerdem die Herstellung von Bauteilen mit sehr hoher Festigkeit.

Das erfindungsgemäße Verfahren lässt sich besonders dann vorteilhaft einsetzen, wenn der wenigstens eine Vorsprung eine Zahnform aufweist und Teil einer Verzahnung ist. Gerade bei der Herstellung von Verzahnungen war es bislang äußerst schwierig, maßgenaue Bauteile mittels geeigneter Umformverfahren herzustellen, weshalb die Erfindung auf diesem Gebiet besonders vorteilhaft einsetzbar ist.

Eine weitere vorteilhafte Ausgestaltung der Erfindung kann darin bestehen, dass die wenigstens eine Vorform eine zwei Zähnen entsprechende Form aufweist, wobei aus jeder Vorform zwei Zähne der Verzahnung gebildet werden. Dies stellt eine Möglichkeit zur Rationalisierung des Verfahrens dar und eignet sich damit besonders gut für eine Serienfertigung.

Besonders vorteilhaft lässt sich das Verfahren einsetzen, wenn die Verzahnung eine Stirnverzahnung ist. Das erfindungsgemäße Verfahren ermöglicht nämlich die erstmalige umformtechnische Herstellung sehr hoher, spitzer und exakt ausgebildeter Stirnverzahnungen. Jedoch können mit dem erfindungsgemäßen Verfahren auch konventionelle, am Umfang eines kreisförmigen Körpers angeordnete Verzahnungen hergestellt werden.

Wenn das Umformen des Zwischenprodukts zu dem Endprodukt mittels Kaltumformung durchgeführt wird, so wird eine sehr hohe Oberflächengüte erzielt, wodurch eine spanende Nachbearbeitung gänzlich entfallen kann. Dies erhöht die Wirtschaftlichkeit des erfindungsgemäßen Verfahrens wesentlich.

In Anspruch 10 ist eine Vorrichtung zur Durchführung des Verfahrens angegeben. Die genannte Vorrichtung lässt sich problemlos zur Durchführung des erfindungsgemäßen Verfahrens einsetzen und kann dabei sehr einfach aufgebaut sein.

Nachfolgend sind Ausführungsbeispiele der Erfindung anhand der Zeichnung prinzipmäßig dargestellt.

Es zeigt:
- Fig. 1: einen ersten Zustand bei der Durchführung des erfindungsgemäßen Verfahrens in einer ersten Ausführungsform;
- Fig. 2: einen zweiten Zustand bei der Durchführung des erfindungsgemäßen Verfahrens in einer ersten Ausführungsform;
- Fig. 3: einen dritten Zustand bei der Durchführung des erfindungsgemäßen Verfahrens in einer ersten Ausführungsform;
- Fig. 4: einen vierten Zustand bei der Durchführung des erfindungsgemäßen Verfahrens in einer ersten Ausführungsform;
- Fig. 5: einen fünften Zustand bei der Durchführung des erfindungsgemäßen Verfahrens in einer ersten Ausführungsform;
- Fig. 6: einen sechsten Zustand bei der Durchführung des erfindungsgemäßen Verfahrens in einer ersten Ausführungsform;
- Fig. 7: einen ersten Zustand bei der Durchführung des erfindungsgemäßen Verfahrens in einer zweiten Ausführungsform;
- Fig. 8: einen zweiten Zustand bei der Durchführung des erfindungsgemäßen Verfahrens in einer zweiten Ausführungsform;
- Fig. 9: einen dritten Zustand bei der Durchführung des erfindungsgemäßen Verfahrens in einer zweiten Ausführungsform;
- Fig. 10: einen vierten Zustand bei der Durchführung des erfindungsgemäßen Verfahrens in einer zweiten Ausführungsform;
- Fig. 11: einen fünften Zustand bei der Durchführung des erfindungsgemäßen Verfahrens in einer zweiten Ausführungsform;
- Fig. 12: einen sechsten Zustand bei der Durchführung des erfindungsgemäßen Verfahrens in einer zweiten Ausführungsform;
- Fig. 13: ein mit dem Verfahren gemäß der Figuren 7 bis 12 hergestelltes Endprodukt;
- Fig. 14: ein bei dem Verfahren gemäß der Figuren 7 bis 12 eingesetztes Zwischenprodukt;
- Fig. 15: einen ersten Zustand bei der Durchführung des erfindungsgemäßen Verfahrens zur Erstellung des Zwischenprodukts in einer dritten Ausführungsform;
- Fig. 16: einen zweiten Zustand bei der Durchführung des erfindungsgemäßen Verfahrens zur Erstellung des Zwischenprodukts in einer dritten Ausführungsform;
- Fig. 17: einen dritten Zustand bei der Durchführung des erfindungsgemäßen Verfahrens zur Erstellung des Zwischenprodukts in einer dritten Ausführungsform;
- Fig. 18: einen vierten Zustand bei der Durchführung des erfindungsgemäßen Verfahrens zur Erstellung des Zwischenprodukts in einer dritten Ausführungsform;
- Fig. 19: einen fünften Zustand bei der Durchführung des erfindungsgemäßen Verfahrens zur Erstellung des Zwischenprodukts in einer dritten Ausführungsform;
- Fig. 20: einen sechsten Zustand bei der Durchführung des erfindungsgemäßen Verfahrens zur Erstellung des Zwischenprodukts in einer dritten Ausführungsform;
- Fig. 21: einen ersten Zustand bei der Durchführung des erfindungsgemäßen Verfahrens zur Erstellung des Endprodukts in einer dritten Ausführungsform;
- Fig. 22: einen zweiten Zustand bei der Durchführung des erfindungsgemäßen Verfahrens zur Erstellung des Endprodukts in einer dritten Ausführungsform;
- Fig. 23: einen dritten Zustand bei der Durchführung des erfindungsgemäßen Verfahrens zur Erstellung des Endprodukts in einer dritten Ausführungsform;
- Fig. 24: einen vierten Zustand bei der Durchführung des erfindungsgemäßen Verfahrens zur Erstellung des Endprodukts in einer dritten Ausführungsform;
- Fig. 25: einen fünften Zustand bei der Durchführung des erfindungsgemäßen Verfahrens zur Erstellung des Endprodukts in einer dritten Ausführungsform; und
- Fig. 26: einen sechsten Zustand bei der Durchführung des erfindungsgemäßen Verfahrens zur Erstellung des Endprodukts in einer dritten Ausführungsform.

Die Figuren 1 bis 6 zeigen verschiedene aufeinanderfolgende Schritte bzw. Zustände bzw. Phasen bei der Durchführung eines Verfahrens zur Herstellung eines in Fig. 6 nur teilweise dargestellten Endprodukts 1 aus einem in Fig. 1 nur teilweise dargestellten Zwischenprodukt 2 mittels Umformung. Die weiteren Figuren 7 bis 12und 21 bis 26 zeigen ähnliche bzw. identische Verfahren, bei denen aus andersartigen Zwischenprodukten 2 andersartige Endprodukte 1 hergestellt werden. In Fig. 13 ist beispielhaft ein Endprodukt 1 und in Fig. 14 beispielhaft ein Zwischenprodukt 2 dargestellt, aus dem das Endprodukt von Fig. 13 hergestellt wurde. Die Figuren 15 bis 20 zeigen dabei die Entstehung des Zwischenproduktes 2 aus einem Rundmaterial, welches nachfolgend in den Figuren 21 bis 26 zu dem Endprodukt 1 umgeformt wird.

Die Erzeugung des Zwischenprodukts 2, die vorzugsweise mittels Umformen aus einem nicht dargestellten Rohling erfolgen kann, ist in den Figuren nicht dargestellt. Die Herstellung des Zwischenprodukts 2 mittels Umformung aus einem Rohling kann jedoch in an sich bekannter und für den Fachmann leicht nachvollziehbarer Art und Weise erfolgen. Selbstverständlich sind jedoch auch andere Möglichkeiten zur Herstellung des Zwischenprodukts 2 gegeben. Beispielsweise könnte das Zwischenprodukt 2 durch Urformen, beispielsweise Gießen oder Sintern, oder gegebenenfalls auch durch Zerspanen bzw. Scherschneiden oder Stanzen hergestellt werden.

In den in sämtlichen der in den Figuren 1 bis 6, 7 bis 12 und 21 bis 26 dargestellten Verfahrensschritten bzw. Zuständen des Verfahrens wird das Zwischenprodukt 2 zu dem Endprodukt 1 umgeformt. Hierbei weist das Endprodukt 1 jeweils wenigstens einen Vorsprung 1a auf. An dem Zwischenprodukt 2 ist wenigstens eine Vorform 2a des an dem Endprodukt 1 anzuformenden Vorsprungs 2a vorgesehen.

Zum Umformen des Zwischenprodukts 2 zu dem Endprodukt 1 dient ein Formwerkzeug 3, das wenigstens einen Formhohlraum 3a zur Erzeugung des wenigstens einen Vorsprungs 1a aufweist. Vorzugsweise entspricht die Anzahl der Formhohlräume 3a der Anzahl der zu erzeugenden Vorsprünge 1a.

Am Beginn der Umformung, bei dem Verfahren gemäß der Figuren 1 bis 6 also an dem in Fig. 1 dargestellten Schritt, wird das Zwischenprodukt 2 so gegenüber dem Umformwerkzeug 3 positioniert, dass die Vorform 2a gegenüber dem Formhohlraum 3a derart versetzt ist, dass bei der nachfolgenden Umformung der Vorform 2a zu dem Vorsprung 1a das den Vorsprung 1a bildende Material zumindest teilweise seitlich in den Formhohlraum 3a fließt.

Im vorliegenden Fall ist das Zwischenprodukt 2 so gegenüber dem Umformwerkzeug 3 positioniert, dass beim Umformen des Zwischenprodukts 2 zu dem Endprodukt 1 die Vorform 2a als erstes mit einer nicht zu dem Formhohlraum 3a gehörenden Oberfläche 3b des Umformwerkzeugs 3 in Kontakt kommt. Bei der in den Figuren 1 bis 6 dargestellten Ausführungsform des Verfahrens bzw. des herzustellenden Endprodukts 1 handelt es sich bei der Oberfläche 3b um eine Planfläche, in welche der wenigstens eine Formhohlraum 3a eingebracht ist.

Des Weiteren ist im dargestellten Ausführungsbeispiel der Figuren 1 bis 6 das Zwischenprodukt 2 unmittelbar vor der Umformung derart gegenüber dem Umformwerkzeug 3 positioniert, dass die Vorform 2a wenigstens annähernd vollständig neben und unmittelbar benachbart zu dem Formhohlraum 3a angeordnet ist. Bei einer andersgearteten Geometrie kann jedoch auch eine zumindest teilweise vorhandene Überschneidung dieser Bereiche vorliegen.

Durch diese Positionierung und das anschließende Aufbringen von Kraft in der in Fig. 2 mit "z" bezeichneten Richtung von dem Umformwerkzeug 3 auf das Zwischenprodukt 2 wird das Zwischenprodukt 2 verformt. Durch die beschriebene Positionierung fließt dabei das Material der Vorform 2a zumindest teilweise in der in Fig. 2 mit "x" bezeichneten seitlichen Richtung in den Formhohlraum 3a, was durch die einzelnen Zustände bzw. Phasen der Umformung in den Figuren 2, 3, 4, 5 und schließlich dem Endzustand von Fig. 6 sehr gut erkennbar ist. Hierbei verläuft die Richtung "x" im Wesentlichen senkrecht zu der Richtung "z".

Das beschriebene Verfahren weist dabei Charakteristiken des Quer-Fließpressens und des Rückwaärts-Fließpressens in einer Operation miteinander kombiniert auf. Dies ist sämtlichen Ausführungsformen des Verfahrens in einfacher Weise aus den Figuren zu entnehmen.

Das beschriebene Verfahren führt zu einer Verringerung der für die Umformung erforderlichen Presskraft, was zu einer geringeren Belastung des Umformwerkzeugs 3 führt. Diese Verringerung der erforderlichen Presskraft ergibt sich insbesondere durch die Ausgestaltung der Vorform 2a, die nicht - wie üblich - als ebene Fläche sondern ähnlich dem daraus gebildeten Vorsprung 1a ausgebildet ist, sowie deren oben beschriebene Anordnung relativ zu dem Umformwerkzeug.

Das Umformen des Endprodukts 1 aus dem Zwischenprodukt 2, das in den Figuren 1 bis 6 dargestellt ist, kann dabei in einem dem Umformen des Zwischenprodukts 2 aus dem Rohling unmittelbar nachfolgenden Umformschritt durchgeführt werden. Das Umformwerkzeug 3 kann dabei Teil eines in seiner Gesamtheit nicht dargestellten Folgewerkzeugs sein. Bei einem solchen Folgewerkzeug sollten Vorkehrungen getroffen werden, die die oben beschriebene Positionierung des Zwischenprodukts 2 gegenüber dem Umformwerkzeug 3 gewährleisten. Grundsätzliche Lösungen hierzu können dem allgemeinen Stand der Technik entnommen werden.

Bei den in sämtlichen Figuren dargestellten Ausführungsformen weist der Vorsprung 1a eine Zahnform auf und ist Teil einer Verzahnung 4 des Endprodukts 1. Im vorliegenden Fall handelt es sich bei der Verzahnung 4 um eine Stirnverzahnung, wie in dem in Fig. 13 beispielhaft dargestellten Endprodukt 1 erkennbar ist. Beispielsweise lassen sich solche Stirnverzahnungen an Fahrwerksbauteilen von Kraftfahrzeugen zur Verdrehsicherung einsetzen.

Die Umformung des Zwischenprodukts 2 zu dem Endprodukt 1 wird bei sämtlichen hierin beschriebenen Verfahren mittels Kaltmassivumformung durchgeführt. Grundsätzlich wäre es jedoch auch möglich, für die Umformung des Zwischenprodukts 2 zu dem Endprodukt 1 ein Warmumformverfahren einzusetzen.

Während bei der in den Figuren 1 bis 6 dargestellten Ausführungsform jede Vorform 2a zu exakt einem Vorsprung 1a führt, weist bei der Ausführungsform der Figuren 7 bis 12 jede Vorform 2a eine zwei Zähnen entsprechende Form auf. Dabei werden aus jeder Vorform 2a zwei die Vorsprünge 1a bildende Zähne der Verzahnung 4 gebildet. Das in Fig. 13 dargestellte Endprodukt 1 wurde mit dem in den Figuren 7 bis 12 dargestellten Verfahren hergestellt, d.h. entspricht dem Zustand von Fig. 12, und das in Fig. 14 dargestellte Zwischenprodukt 2 wurde als Ausgangsprodukt hierfür eingesetzt, d.h. entspricht dem Zustand von Fig. 7.

Die Positionierung des Zwischenprodukts 2 vor bzw. bei der Umformung zu dem Endprodukt 1 im Ausgangszustand von Fig. 7 entspricht dabei im Prinzip der Positionierung gemäß Fig. 1, so dass auch hier das den Vorsprung 1a bildende Material des Zwischenprodukts 2 zumindest teilweise seitlich in den Formhohlraum 3a fließt. Im Unterschied zu der Ausführungsform gemäß den Figuren 1 bis 6 fließt jedoch das Material einer Vorform 2a in zwei Formhohlräume 3a. Wie in Fig. 12 zu erkennen ist, ergibt sich auch auf diese Weise eine sehr gute Füllung der Formhohlräume 3a.

Die Figuren 15 bis 20 zeigen den Umformprozess zur Herstellung der in Fig. 21 dargestellten Vorform 2a aus einem Rundmaterial. In den Figuren 21 bis 26 ist ein der Ausführungsform der Figuren 1 bis 6 sehr ähnliches Verfahren dargestellt, wobei es sich bei der damit hergestellten Verzahnung nicht um eine Stirnverzahnung, sondern um eine am Umfang eines das Endprodukt 1 darstellenden Zahnrads angeordnete Verzahnung 4 handelt. Wie bei der Ausführungsform der Figuren 7 bis 12 weist die Vorform 2a eine zwei Zähnen entsprechende Form auf und es werden aus jeder Vorform 2a zwei Zähne der Verzahnung 4 gebildet. Die in den Figuren 7 bis 12 und 21 bis 26 dargestellte Ausführungsform des Zwischenprodukts 2 ist insbesondere bei einer hohen Zahndichte der Verzahnung 4 vorteilhaft.

Obwohl in den hierin beschriebenen Ausführungsformen der Vorsprung 1a jeweils eine Zahnform aufweist, ist es auch denkbar, mit dem beschriebenen Verfahren andersartig geformte Endprodukte 1, d. h. Endprodukte 1 mit andersartigen Vorsprüngen 1a, herzustellen.

In den hierin beschriebenen Ausführungsbeispielen wird bei der Umformung des Zwischenprodukts 2 zu dem Endprodukt 1 jeweils lediglich die Vorform 2a zu dem Vorsprung 1a umgeformt. Es ist jedoch auch möglich, bei diesem Umformvorgang noch weitere Elemente an dem Zwischenprodukt 2 anzuformen.

Bei rohrförmigen Bauteilen kann die Vorform 2a am Innen- und Außendurchmesser abhängig von der gewünschten Zahngeometrie auch unterschiedlich gestaltet sein, um den jeweiligen Zahn über den gesamten Radienverlauf abzubilden und eine homogene Formfüllung zu gewährleisten.

## Patentansprüche

1. Verfahren zur Herstellung eines Endprodukts (1) aus einem Zwischenprodukt (2) mittels Umformung, welches die folgenden Verfahrensschritte aufweist:
- Erzeugen des Zwischenprodukts (2), das wenigstens eine Vorform (2a) wenigstens eines an dem Endprodukt (1) anzuformenden Vorsprungs (1a) aufweist,
- Umformen des Zwischenprodukts (2) zu dem den wenigstens einen Vorsprung (1a) aufweisenden Endprodukt (1) mittels eines Umformwerkzeugs (3), das wenigstens einen Formhohlraum (3a) zur Erzeugung des wenigstens einen Vorsprungs (1a) aufweist,
**dadurch gekennzeichnet, dass**
das Zwischenprodukt (2) bei der Umformung zu dem Endprodukt (1) so gegenüber dem Umformwerkzeug (3) positioniert wird, dass die Vorform (2a) gegenüber dem Formhohlraum (3a) derart versetzt ist, dass bei der Umformung der Vorform (2a) zu dem Vorsprung (1a) das den Vorsprung (1a) bildende Material zumindest teilweise seitlich in den Formhohlraum (3a) fließt.

2. Verfahren nach Anspruch 1,
**dadurch gekennzeichnet, dass**
das Zwischenprodukt (2) so gegenüber dem Umformwerkzeug (3) positioniert wird, dass beim Umformen des Zwischenprodukts (2) zu dem Endprodukt (1) die Vorform (2a) als erstes mit einer nicht zu dem Formhohlraum (3a) gehörenden Oberfläche (3b) des Umformwerkzeugs (3) in Kontakt kommt.

3. Verfahren nach Anspruch 1 oder 2,
**dadurch gekennzeichnet, dass**
das Zwischenprodukt (2) derart gegenüber dem Umformwerkzeug (3) positioniert wird, dass die Vorform (2a) wenigstens annähernd vollständig neben und unmittelbar benachbart zu dem Formhohlraum (3a) angeordnet ist.

4. Verfahren nach Anspruch 1, 2 oder 3,
**dadurch gekennzeichnet, dass**
das Zwischenprodukt (2) mittels Umformen aus einem Rohling hergestellt wird.

5. Verfahren nach Anspruch 4,
**dadurch gekennzeichnet, dass**
das Umformen des Endprodukts (1) aus dem Zwischenprodukt (2) in einem dem Umformen des Zwischenprodukts (2) aus dem Rohling unmittelbar nachfolgenden Umformschritt durchgeführt wird.

6. Verfahren nach einem der Ansprüche 1 bis 5,
**dadurch gekennzeichnet, dass**
der wenigstens eine Vorsprung (1a) eine Zahnform aufweist und Teil einer Verzahnung (4) ist.

7. Verfahren nach Anspruch 6,
**dadurch gekennzeichnet, dass**
die wenigstens eine Vorform (2a) eine zwei Zähnen entsprechende Form aufweist, wobei aus jeder Vorform (2a) zwei Zähne der Verzahnung (4) gebildet werden.

8. Verfahren nach Anspruch 6 oder 7,
**dadurch gekennzeichnet, dass**
die Verzahnung (4) eine Stirnverzahnung ist.

9. Verfahren nach einem der Ansprüche 1 bis 8,
**dadurch gekennzeichnet, dass**
das Umformen des Zwischenprodukts (2) zu dem Endprodukt (1) mittels Kaltumformung durchgeführt wird.

10. Vorrichtung zur Durchführung des Verfahrens nach einem der Ansprüche 1 bis 9 mit einem wenigstens einen Formhohlraum (3a) zur Bildung des wenigstens einen Vorsprungs (1a) aufweisenden Umformwerkzeug (3).
